# EUROPÄISCHE PATENTSCHRIFT

(11) **EP 1 470 909 B1**
(45) Veröffentlichungstag und Bekanntmachung des Hinweises auf die Patenterteilung: **27.08.2008**
(21) Anmeldenummer: 04003136.1
(22) Anmeldetag: 12.02.2004
(51) Int. Cl.: B31B 1/50, B31B 3/48

(54) **Faltvorrichtung und Verfahren zum Bilden einer Faltschachtel**
Folding apparatus and method for setting-up a tray
Dispositif et procédé de pliage pour la mise en forme d'un carton

(30) Priorität: 25.04.2003 DE 10318873
(43) Veröffentlichungstag der Anmeldung: 27.10.2004
(73) Patentinhaber: Ligmatech Automationssysteme GmbH, 09638 Lichtenberg (DE)
(72) Erfinder: Tönnigs, Bodo, 09638 Lichtenberg (DE); Kröhnert, Klaus, 09618 Brand-Erbisdorf (DE)
(74) Vertreter: HOFFMANN EITLE

(56) Entgegenhaltungen:
- DE-A1- 1 958 067
- DE-A1- 3 439 908
- DE-B- 1 086 533
- DE-B- 1 152 007
- FR-A- 2 273 715
- US-A- 4 988 331

## Beschreibung

### Technisches Gebiet

Die vorliegende Erfindung betrifft Verfahren zum Bilden einer Faltschachtel aus einem vorgerillten Kartonzuschnitt. Ferner betrifft die vorliegende Erfindung eine Vorrichtung zur Durchführung dieses Verfahrens mit einer Matritze, die eine Öffnung definiert, und einem Stempel, der zumindest abschnittsweise in die Öffnung einführbar ist.

### Stand der Technik

Verfahren und Vorrichtungen zum Bilden von Faltschachteln, wie sie beispielsweise zum Verpacken von plattenförmigen Werkstücken wie Möbelfronten, Paneelen, Leisten oder dergleichen verwendet werden, sind in den unterschiedlichsten Ausführungen bekannt.

Dabei werden als Ausgangsmaterial üblicherweise ebene Kartonzuschnitte verwendet, die meist mit vorgerillten Faltkanten ausgestattet sind und beispielsweise aus Voll- oder Mehrfachwellpappe bestehen.

So offenbart die DE 196 36 262 A eine Faltmaschine, bei der der Faltvorgang der Kartonzuschnitte mit mehreren mechanisch betriebenen Klappen erfolgt, die in einer gemeinsamen Aufnahmeebene verschiebbar sind, wobei der Kartonzuschnitt während des Faltens durch eine Fixiervorrichtung in der Aufnahmeebene gehalten wird. Diese Lösung hat sich als durchaus tauglich erwiesen, besitzt jedoch den Nachteil, dass die mehreren mechanisch betriebenen Klappen eine vergleichsweise aufwändige Konstruktion und Steuerung mit sich bringen und für eine kontinuierlichen Faltvorgang in Durchlaufbearbeitung nicht geeignet sind.

Eine weitere Gattung von Faltvorrichtungen sind solche, die nach dem Matritzen- oder Tiefziehprinzip arbeiten. So setzt die Anmelderin seit einiger Zeit Faltvorrichtungen ein, die eine Matritze, die eine Öffnung definiert, und einen Stempel, der zumindest abschnittsweise in die Öffnung einführbar ist, aufweisen. Zusätzlich zu Stempel und Matritze weisen die bekannten Faltvorrichtungen kipp- bzw. schwenkbare Faltelemente auf, um Innenlaschen, die mittels des Stempelhubes nicht in ihre gefaltete Position gebracht werden können, durch eine Kipp- bzw. Schwenkbewegung zu Falten.

Diese Faltelemente besitzen jedoch den Nachteil, dass sie zu einer aufwändigen Konstruktion und Steuerung der Faltvorrichtung und einem entsprechend komplizierten Verfahrensablauf führen, um genau definierte Kipp- bzw. Schwenkbewegungen zu ermöglichen. Darüber hinaus ist die Anpassung der kipp- bzw. schwenkbare Faltelemente an wechselnde Geometrien von Kartonzuschnitten schwierig.

DE 1 086 533 B , DE 1152007 B und US 4988331A offenbaren weitere Faltvorrichtungen.

### Darstellung der Erfindung

Es ist Aufgabe der vorliegenden Erfindung, ein vereinfachtes Verfahren zum Bilden einer Faltschachtel aus einem vorgerillten Kartonzuschnitt bereitzustellen.

Diese Aufgabe wird gemäß der vorliegenden Erfindung durch ein Verfahren zum Bilden einer Faltschachtel aus einem vorgerillten Kartonzuschnitt mit den Merkmalen von Anspruch 1 gelöst.

Bevorzugte Weiterbildungen der Erfindung sind in den abhängigen Ansprüchen angegeben.

Der vorliegenden Erfindung liegt der Gedanke zugrunde, das Bilden einer Faltschachtel aus einem vorgerillten Kartonzuschnitt so weit wie möglich auf Funktionen des Stempels zu konzentrieren, um den Verfahrensablauf ebenso wie die für die Durchführung des Verfahrens benötigte Vorrichtung zu vereinfachen. Zu diesem Zweck ist erfindungsgemäß vorgesehen, dass der Stempel Aufgaben übernimmt, die im Stand der Technik von zusätzlichen Faltelementen durchgeführt werden. Genauer gesagt ist bei dem erfindungsgemäßen Verfahren vorgesehen, dass der zwei Druckelemente aufweisende Stempel nach einem ersten Einführen in die Öffnung einer Matritze zurückgezogen wird, um den Abstand der Druckelemente in zumindest einer Richtung zu verstellen und anschließend ein zweites Einführen des Stempels in die Öffnung der Matritze derart vorzunehmen, dass der Kartonzuschnitt zumindest abschnittsweise gefaltet wird.

Auf diese Weise lassen sich mit dem erfindungsgemäßen Verfahren mehrere aufeinanderfolgende Faltvorgänge auf einfache und zügige Weise durchführen, um aus einem vorgerillten Kartonzuschnitt eine fertige Faltschachtel herzustellen. Gleichzeitig ermöglicht das erfindungsgemäße Verfahren den Einsatz einer vereinfachten Faltvorrichtung, die untenstehend beschrieben wird.

Gemäß einer Weiterbildung des erfindungsgemäßen Verfahrens wird der Abstand der Druckelemente nach dem zweiten Einführen zumindest in einer Richtung verstellt, um hierdurch einen Faltvorgang zu bewirken. Der Stempel besitzt somit eine doppelte Faltfunktion, nämlich einerseits während seines Einführens in die Öffnung der Matrize und andererseits mittels des Verstellens seiner eigenen Abmessungen, wodurch eine große Vielfalt von Faltvorgängen an dem vorgerillten Kartonzuschnitt vorgenommen werden kann. Dabei ist es besonders bevorzugt, dass der Abstand der Druckelemente nach dem zweiten Einführen vergrößert wird. Hierdurch können Abschnitte bzw. Laschen des Kartonzuschnitts, die während des zweiten Einführens des Stempels vorgefaltet werden, auf einfache und zügige Weise in ihre endgültig gefaltete Position gebracht werden.

Um beim zweiten Einführen des Stempels in die Öffnung der Matrize einen optimalen Faltvorgang zu gewährleisten, ist gemäß einer Weiterbildung des erfindungsgemäßen Verfahrens vorgesehen, dass nach dem Zurückziehen und vor dem zweiten Einführen des Stempels Laschen des Kartonzuschnitts derart gefaltet bzw. vorgefaltet werden, dass sie zwischen der Öffnung der Matrize und dem Stempel zum Liegen kommen. Hierdurch wird ermöglicht, dass der Stempel bei seinem zweiten Einführen die jeweiligen Laschen optimal aufnehmen und falten kann, ohne dass ein Verkanten der Laschen oder eine Beschädigung des Kartonzuschnitts auftritt.

Um eine optimale Durchführung des erfindungsgemäßen Verfahrens zu erzielen ist gemäß der vorliegenden Erfindung der Einsatz einer Faltvorrichtung mit den Merkmalen von Anspruch 4 bevorzugt. Diese zeichnet sich dadurch aus, dass der Stempel mindestens zwei Druckelemente aufweist, deren Abstand verstellbar ist, und zwar insbesondere auch während der Stempel zumindest abschnittsweise in die Öffnung der Matrize eingeführt ist. Mit dieser Konstruktion erhält der Stempel eine einfache, jedoch variable Konstruktion, wobei sich die Druckelemente in ihrer Geometrie problemlos auf die gewünschten Faltfunktionen abstimmen lassen. In diesem Zusammenhang ist ferner vorgesehen, dass die mindestens zwei Druckelemente in mindestens einer Richtung zueinander verfahrbar sind, insbesondere auch während der Stempel zumindest abschnittsweise in die Öffnung der Matrize eingeführt ist.

Gemäß einer Weiterbildung der Erfindung besitzen der Stempel und bevorzugt auch die Öffnung der Matrize Abmessungen, , die zumindest in einer Richtung verstellbar sind. Hierdurch wird eine Vorrichtung mit einfacher Konstruktion bereitgestellt, mit der sich das erfindungsgemäße Verfahren vorteilhaft durchführen lässt. Insbesondere sind bei der erfindungsgemäßen Vorrichtung keine zusätzlichen Faltelemente bzw. nur vergleichsweise einfache, zusätzliche Faltelemente erforderlich, was neben der Konstruktion auch die Steuerung der Vorrichtung erheblich vereinfacht.

Gemäß einer Weiterbildung der erfindungsgemäßen Faltvorrichtung ist die Matrize durch mindestens zwei Rahmenelemente gebildet, die miteinander mittels Stellelementen, insbesondere Schiebestücken, derart verbunden sind, dass die Abmessungen der Öffnung der Matrize verstellbar sind. Hierdurch wird die Variabilität der erfindungsgemäßen Faltvorrichtung weiter erhöht, indem die Faltvorrichtung problemlos an wechselnde Geometrien des Kartonzuschnitts bzw. der zu bildenden Faltschachtel anpassbar ist. Ferner ist es hierdurch denkbar, auch während des Betriebes der Faltvorrichtung die Abmessungen der Matrizenöffnung zu variieren, beispielsweise um Faltvorgänge zu unterstützen.

Dieses Konzept lässt sich besonders vorteilhaft dadurch realisieren, dass die Matrize durch mindestens vier stabförmige Rahmenelemente gebildet ist, die die Öffnung der Matrize definieren und miteinander mittels Stellelementen, insbesondere Schiebestücken, derart verbunden sind, dass die Abmessungen der Öffnung der Matrize verstellbar sind. Dieser modulare Aufbau hat sich in der Praxis als sehr flexibel und gleichzeitig kostengünstig erwiesen.

Um bereits beim Einlegen des Kartonzuschnitts zwischen die Öffnung der Matrize und den Stempel einen ersten Faltvorgang zu ermöglichen, ist gemäß einer Weiterbildung der erfindungsgemäßen Faltvorrichtung vorgesehen, dass die Stellelemente gegenüber der Öffnung der Matrize in Richtung des Stempels hervorstehen und bevorzugt einen keilförmigen Abschnitt besitzen. Hierdurch ist es möglich, den vorgerillten Kartonzuschnitt derart zwischen Stempel und Matrizenöffnung zu legen, beispielsweise mittels einer Greifvorrichtung, dass beim Einlegen des Kartonzuschnitts bereits einige Laschen desselben durch den keilförmigen Abschnitt vorgefaltet werden. Auf diese Weise wird mittels eines einfachen statischen Bauteils die Anzahl möglicher Faltvorgänge weiter erhöht, ohne die Konstruktion und Steuerung der Vorrichtung komplexer zu machen.

Dennoch kann es bei komplexen Kartonzuschnitten bzw. Faltschachteln erforderlich sein, einzelne Laschen des Kartonzuschnitts im Verlaufe des Gesamtvorganges derart vorzufalten, dass sie zwischen Stempel und Matrizenöffnung zum Liegen kommen, um anschließend durch eine Hubbewegung des Stempels gefaltet zu werden. Zu diesem Zweck ist es gemäß einer Weiterbildung der erfindungsgemäßen Faltvorrichtung bevorzugt, dass sie eine Vorfalteinrichtung aufweist, die linear verfahrbar ist und mittels der einzelne Laschen des Kartonabschnitts derart faltbar sind, dass sie zwischen dem Stempel und dem restlichen Kartonzuschnitt zum Liegen kommen. Im Unterschied zum Stand der Technik ist es im Rahmen der vorliegenden Erfindung ausreichend, dass die Vorfalteinrichtung lediglich linear verfahrbar, und nicht unbedingt kipp- bzw. schwenkbar ist, was die Konstruktion und Steuerung der Vorrichtung einfach hält.

Im Hinblick auf einen zuverlässigen und dauerhaften Faltvorgang ist gemäß einer Weiterbildung der vorliegenden Erfindung ferner vorgesehen, dass die Faltvorrichtung eine Gegendruckeinrichtung aufweist, die auf der dem Stempel gegenüberliegenden Seite der Matrize angeordnet ist. Hierdurch kann durch ein Zusammenwirken von Stempel und Gegendruckeinrichtung eine formstabile Faltschachtel gebildet werden.

### Kurze Beschreibung der Zeichnungen

- Fig. 1: zeigt schematisch eine bevorzugte Ausführungsform der erfindungsgemäßen Faltvorrichtung sowie wesentliche Schritte bei der Durchführung des erfindungsgemäßen Verfahrens;
- Fig. 2: zeigt schematisch wesentliche Verfahrensschritte beim Bilden einer Faltschachtel aus einem vorgerillten Kartonzuschnitt gemäß dem erfindungsgemäßen Verfahren.

### Ausführliche Beschreibung einer bevorzugten Ausführungsform

Eine bevorzugte Ausführungsform der vorliegenden Erfindung wird nachfolgend ausführlich unter Bezugnahme auf die begleitenden Zeichnungen beschrieben.

Fig. 1 zeigt schematisch eine Faltvorrichtung 1 zum Bilden einer Faltschachtel 2' aus einem vorgerillten Kartonzuschnitt 2. Die Faltvorrichtung 1 umfasst eine Matrize 4, die eine Öffnung 6 definiert, und einen Stempel 8, der zumindest abschnittsweise in die Öffnung 6 einführbar ist. Der Stempel 8 weist in der vorliegenden Ausführungsform zwei Druckelemente 10, 12 auf, deren gegenseitiger Abstand in Richtung des in Fig. 1d) gezeigten Pfeils 6 verstellbar ist, wobei der gesamte Stempel in Richtung des in Fig. 1d) gezeigten Pfeils 5 verfahrbar ist.

Die Matrize 4 ist in der vorliegenden Ausführungsform durch vier stabförmige Rahmenelemente 14, 16, 18, 20 gebildet, wobei das Rahmenelement 20 in Fig. 1 durch das Rahmenelement 18 verdeckt ist. Die Rahmenelemente 14, 16, 18, 20 definieren die Öffnung 6 der Matrize 4 und sind mittels Schiebestücken 22 derart miteinander verbunden, dass die Abmessungen der Öffnung 6 der Matrize 4 verstellbar sind. Die Verstellung der Rahmenelemente 14, 16, 18, 20 kann dabei manuell mittels Spindeln etc. oder auch automatisiert mittels Stellantrieben etc. erfolgen.

Darüber hinaus sind die Schiebestücke 22 in der vorliegenden Ausführungsform derart gebildet, dass sie gegenüber der Öffnung 6 der Matrize 4 in Richtung des Stempel 8 hervorstehen, wobei im Bereich des Überstands ein keilförmiger Abschnitt 22' vorgesehen ist.

Weiterhin umfasst die Faltvorrichtung 1 eine Vorfalteinrichtung 24, die linear entlang der in Fig. 1c) gezeigten Pfeile 4 verfahrbar ist und beispielsweise durch verfahrbare Winkelstücke oder dergleichen gebildet ist. Schließlich umfasst die Faltvorrichtung 1 eine Gegendruckeinrichtung in Form von Widerlagern 26, die auf der dem Stempel 8 gegenüberliegenden Seite der Matrize 4 angeordnet sind.

Der Betrieb der erfindungsgemäßen Faltvorrichtung 1 und das erfindungsgemäße Verfahren zum Bilden einer Faltschachtel 2' aus einem vorgerillten Kartonzuschnitt 2 wird nachfolgend unter Bezugnahme auf Figuren 1 und 2 beschrieben, wobei Fig. 2 jeweils einzelne Zustände des Kartonzuschnitts vor bzw. nach Durchführung von in Fig. 1 gezeigten Verfahrensschritten zeigt.

Zunächst wird der in Fig. 2a) gezeigte Kartonzuschnitt 2 mittels einer Greifvorrichtung wie beispielsweise einem Greifarm mit Vakuumsaugelementen erfasst und in die Faltvorrichtung 1 derart eingelegt, dass der Kartonzuschnitt 2 zwischen dem Stempel 8 und der Matrizenöffnung 6 zum Liegen kommt (Fig. 1a)). Dabei wird der Kartonzuschnitt 2 derart zwischen die keilförmigen Abschnitte 22' der Schiebestücke 22 eingeführt, dass die Laschen 2A durch die keilförmigen Abschnitte 22' wie durch Pfeile in Fig. 1a) angedeutet gefaltet werden. Auf diese Weise wird der in Fig. 2b) gezeigte Zustand des Kartonzuschnitts 2 erreicht.

Anschließend wird, wie in Fig. 1b) gezeigt, der Stempel 8 in die Öffnung 6 der Matrize 4 derart verfahren bzw. eingeführt, dass die Seitenlaschen 2B, 2C des Kartonzuschnitts 2 gefaltet werden. Dabei wird der Kartonzuschnitt 2 in die Matrizenöffnung 6 hineingedrückt und der Kartonzuschnitt 2 erreicht den in Fig. 2c) gezeigten Zustand. Danach wird der Stempel 8 in seiner Ausgangsposition zurückgezogen.

Wie in Fig. 2c) zu erkennen ist, stehen Endabschnitte der Laschen 2C in diesem Zustand noch über die Seitenlaschen 2B hinaus und sind dazu vorgesehen, im weiteren Verfahren in das Innere der zu bildenden Faltschachtel eingefaltet zu werden. Um dieses Einfalten vorzubereiten, wird nun mittels der Vorfalteinrichtung 24 der in Fig. 1c) gezeigte Faltvorgang durchgeführt, wobei sich die winkelartigen Elemente der Vorfalteinrichtung 24 in der durch die Pfeile 4 angedeuteten Richtung linear bewegen und auf diese Weise die Endabschnitte der Laschen 2C in die in Fig. 2d) gezeigte Position falten. Daraufhin werden die Elemente der Vorfalteinrichtung 24 zurückgezogen.

Abschließend erfolgt das Einfalten der Endabschnitte der Laschen 2C nach innen, um die in Fig. 2e) gezeigte Faltschachtel 2' fertig zu stellen. Zu diesem Zweck werden zunächst die Abmessungen des Stempels 8 in Richtung des in Fig. 1d) gezeigten Pfeils 6 verringert, indem die Schuhe 10, 12 aufeinander zu gefahren werden. Dabei ist zu beachten, dass die Abmessungen des Stempels 8 bei den zuvor beschriebenen Verfahrensschritten im Wesentlichen den Abmessungen der Grundfläche des Kartonzuschnitts 2 entsprachen. Ausgehend von diesem Zustand werden die Abmessungen des Stempels in Richtung des Pfeils 6 nun vermindert, um ein Einfalten der Endabschnitte der Laschen 2C zu ermöglichen.

Nach dem Vermindern der Abmessungen des Stempels 8 wird dieser erneut in die Öffnung 6 der Matrize 4 derart eingeführt, dass die Endabschnitte der Laschen 2C nach innen gefaltet werden.

Mit diesem Verfahrensschritt kann das Bilden der Faltschachtel 2' bereits abgeschlossen sein. Es ist jedoch bevorzugt, dass sich nun ein weiterer Verfahrensschritt anschließt, in welchem die Abmessungen des Stempels 8 in Richtung des Pfeiles 6 wiederum vergrößert werden, um hierdurch ein noch weitergehendes Falten der Endabschnitte der Laschen 2C zu bewirken. Dieser Verfahrensschritt ist insbesondere bevorzugt, wenn die Endabschnitte der Laschen 2C mit Rastvorsprüngen 2D versehen sind, die zum Einrasten in Vertiefungen 2E des Kartonzuschnitts 2 dienen, was der gebildeten Kartonschachtel 2' eine höhere Stabilität verleiht. Die Vergrößerung der Abmessungen des Stempels 8 kann in diesem abschließenden Verfahrensschritt wiederum durch Verfahren der Stempelschuhe 18, 12 erzielt werden, was ein sicheres Einrasten der Vorsprünge 2D in die Vertiefungen 2E sicherstellt.

Danach kann die fertiggestellte Faltschachtel 2' aus der Faltvorrichtung 1 entnommen oder mittels einer geeigneten Einrichtung, beispielsweise einem Förderband oder dergleichen, aus der Faltvorrichtung 1 ausgefördert werden.

## Patentansprüche

1. Verfahren zum Bilden einer Faltschachtel (2') aus einem vorgerillten Kartonzuschnitt (2), mit den Schritten:
Einlegen des Kartonzuschnitts (2) zwischen die Öffnung (6) einer Matritze (4) und einen Stempel (8), der zumindest abschnittsweise in die Öffnung (6) einführbar ist ,und der mindestens zwei Druckelemente (10, 12) aufweist, deren Abstand zumindest in einer Richtung verstellbar ist,
erstes Einführen der Druckelemente (10, 12) in die Öffnung (6) der Matritze (4) derart, dass der Kartonzuschnitt (2) zumindest abschnittsweise durch die Druckelemente gefaltet wird,
Zurückziehen der Druckelemente (10, 12) und Verstellen des Abstands der Druckelemente (10, 12) zumindest in einer Richtung, und
zweites Einführen der Druckelemente (10, 12) in die Öffnung (6) der Matritze (4) derart, dass der Kartonzuschnitt (2) zumindest abschnittsweise durch die Druckelemente gefaltet wird.

2. Verfahren nach Anspruch 1, **dadurch gekennzeichnet, dass** nach dem zweiten Einführen der Druckelemente (10, 12) deren Abstand zumindest in einer Richtung verstellt, insbesondere vergrößert wird, insbesondere um hierdurch einen Faltvorgang zu bewirken.

3. Verfahren nach Anspruch 1 oder 2, **dadurch gekennzeichnet, dass** nach dem Zurückziehen und vor dem zweiten Einführen der Druckelemente (10, 12) Laschen des Kartonzuschnitts (2) derart gefaltet werden, dass sie zwischen der Öffnung (6) der Matritze (4) und dem Stempel (8) zum Liegen kommen.

4. Faltvorrichtung (1) zur Durchführung des Verfahrens nach einem der vorhergehenden Ansprüche, mit:
einer Matritze (4), die eine Öffnung (6) definiert,
einem Stempel (8), der mindestens zwei Druckelemente (10, 12) aufweist, deren Abstand verstellbar ist, und zumindest abschnittsweise in die Öffnung (6) einführbar ist,
wobei
die mindestens zwei Druckelemente (10, 12) in mindestens einer Richtung zueinander linear verfahrbar sind.

5. Faltvorrichtung nach Anspruch 4, **dadurch gekennzeichnet, dass** die Öffnung (6) der Matritze (4) Abmessungen besitzt, die zumindest in einer Richtung verstellbar sind.

6. Faltvorrichtung nach Anspruch 4 oder 5, **dadurch gekennzeichnet, dass** der Abstand der Druckelemente (10, 12) auch während der Stempel (8) zumindest abschnittsweise in die Öffnung (6) der Matritze (4) eingeführt ist verstellbar ist.

7. Faltvorrichtung nach einem der Ansprüche 4 bis 6, **dadurch gekennzeichnet, dass** die Matritze (4) durch mindestens zwei Rahmenelemente (14, 16, 18, 20) gebildet ist, die miteinander mittels Stellelementen (22), insbesondere Schiebestücken, derart verbunden sind, dass die Abmessungen der Öffnung (6) der Matritze (4) verstellbar sind.

8. Faltvorrichtung nach einem der Ansprüche 4 bis 7, **dadurch gekennzeichnet, dass** die Matritze (4) durch mindestens vier stabförmige Rahmenelemente (14, 16, 18, 20) gebildet ist, die die Öffnung (6) der Matritze (4) definieren und miteinander mittels Stellelementen (22), insbesondere Schiebestücken, derart verbunden sind, dass die Abmessungen der Öffnung (6) der Matritze (4) verstellbar sind.

9. Faltvorrichtung nach Anspruch 7 oder 8, **dadurch gekennzeichnet, dass** die Stellelemente (22) gegenüber der Öffnung (6) der Matritze (4) in Richtung des Stempels (8) hervorstehen und bevorzugt einen keilförmigen Abschnitt (22') besitzen.

10. Faltvorrichtung nach einem der vorhergehenden Ansprüche 4 bis 9, **dadurch gekennzeichnet, dass** sie eine Vorfalteinrichtung (24) aufweist, die linear verfahrbar ist und mittels der einzelne Laschen des Kartonzuschnitts (2) derart faltbar sind, dass sie zwischen dem Stempel (8) und dem restlichen Kartonzuschnitt zum Liegen kommen.

11. Faltvorrichtung nach einem der vorhergehenden Ansprüche 4 bis 10, **dadurch gekennzeichnet, dass** sie eine Gegendruckeinrichtung (26) aufweist, die auf der dem Stempel (8) gegenüber liegenden Seite der Matritze (4) angeordnet ist.

## Claims

1. Process for forming a folded packet (2') from a pre-grooved carton blank (2) having the steps:
placing the carton blank (2) between the opening (6) of a female mould (4) and a punch (8), which can be introduced at least in sections into the opening (6), and which has at least two pressure elements (10, 12), the distance of which can be adjusted at least in one direction,
first introduction of the pressure elements (10, 12) into the opening (6) of the female mould (4) such that the carton blank (2) is folded at least in sections by the pressure elements,
withdrawal of the pressure elements (10, 12) and adjustment of the distance of the pressure elements (10, 12) at least in one direction, and
second introduction of the pressure elements (10, 12) into the opening (6) of the female mould (4) such that the carton blank (2) is folded at least in sections by the pressure elements.

2. Process according to claim 1, **characterised in that** after the second introduction of the pressure elements (10, 12), the distance thereof is adjusted at least in one direction, in particular increased, particularly to thus effect a folding process.

3. Process according to claim 1 or 2, **characterised in that** after withdrawal and before the second introduction of the pressure elements (10, 12), flaps of the carton blank (2) are folded such that they come to rest between the opening (6) of the female mould (4) and the punch (8).

4. Folding device (1) for carrying out the process according to one of the preceding claims, having:
a female mould (4), which defines an opening (6),
a punch (8), which has at least two pressure elements (10, 12), the distance of which can be adjusted, and can be introduced at least in sections into the opening (6),
wherein the at least two pressure elements (10, 12) can be moved linearly with respect to one another in at least one direction.

5. Folding device according to claim 4, **characterised in that** the opening (6) of the female mould (4) has dimensions which can be adjusted at least in one direction.

6. Folding device according to claim 4 or 5, **characterised in that** the distance of the pressure elements (10, 12) can be adjusted even while the punch (8) is introduced at least in sections into the opening (6) of the female mould (4).

7. Folding device according to one of claims 4 to 6, **characterised in that** the female mould (4) is formed by at least two frame elements (14, 16, 18, 20), which are connected to one another by means of adjusting elements (22), in particular sliding pieces, such that the dimensions of the opening (6) of the female mould (4) can be adjusted.

8. Folding device according to one of claims 4 to 7, **characterised in that** the female mould (4) is formed by at least four rod-like frame elements (14, 16, 18, 20), which define the opening (6) of the female mould (4) and are connected to one another by means of adjusting elements (22), in particular sliding pieces, such that the dimensions of the opening (6) of the female mould (4) can be adjusted.

9. Folding device according to claim 7 or 8, **characterised in that** the adjusting elements (22) project opposite the opening (6) of the female mould (4) in the direction of the punch (8) and preferably have a wedge-shaped section (22').

10. Folding device according to one of the preceding claims 4 to 9, **characterised in that** it has a pre-folding device (24) which can be moved linearly and by means of which individual flaps of the carton blank (2) can be folded such that they come to rest between the punch (8) and the remaining carton blank.

11. Folding device according to one of the preceding claims 4 to 10, **characterised in that** it has a counter-pressure device (26), which is arranged on the side of the female mould (4) opposite the punch (8).

## Revendications

1. Procédé pour former une boîte pliante (2') à partir d'une découpe de carton préalablement nervurée (2), avec les étapes suivantes :
- poser la découpe de carton (2) entre l'ouverture (6) d'une matrice (4) et une estampe (8) qui peut être introduite au moins par morceaux dans l'ouverture (6) et qui comporte au moins deux éléments de pression (10, 12) dont l'écartement est réglable au moins dans une direction,
- première introduction des éléments de pression (10, 12) dans l'ouverture (6) de la matrice (4) de telle sorte que la découpe de carton (2) est pliée au moins par morceaux par les éléments de pression,
- retrait des éléments de pression (10, 12) et réglage de l'écartement des éléments de pression (10, 12) au moins dans une direction, et
- deuxième introduction des éléments de pression (10, 12) dans l'ouverture (6) de la matrice (4) de telle sorte que la découpe de carton (2) est pliée au moins par morceaux par les éléments de pression.

2. Procédé selon la revendication 1, **caractérisé par le fait que**, après la deuxième introduction des éléments de pression (10, 12), leur écartement est réglé, notamment agrandi, au moins dans une direction, notamment pour provoquer un pliage.

3. Procédé selon la revendication 1 ou 2, **caractérisé par le fait que**, après le retrait et avant la deuxième introduction des éléments de pression (10, 12), des languettes de la découpe de carton (2) sont pliées de telle sorte qu'elles viennent se placer entre l'ouverture (6) de la matrice (4) et l'estampe (8).

4. Dispositif de pliage (1) pour la mise en oeuvre du procédé selon l'une des revendications précédentes, avec :
- une matrice (4), qui définit une ouverture (6),
- une estampe (8), qui comporte au moins deux éléments de pression (10, 12) dont l'écartement est réglable et qui peut être introduite au moins par morceaux dans l'ouverture (6),
les au moins deux éléments de pression (10, 12) étant déplaçables linéairement l'un par rapport à l'autre dans au moins une direction.

5. Dispositif de pliage selon la revendication 4, **caractérisé par le fait que** l'ouverture (6) de la matrice (4) a des dimensions qui sont réglables au moins dans une direction.

6. Dispositif de pliage selon la revendication 4 ou 5, **caractérisé par le fait que** l'écartement des éléments de pression (10, 12) est aussi réglable pendant que l'estampe (8) est introduite au moins par tronçons dans l'ouverture (6) de la matrice (4).

7. Dispositif de pliage selon l'une des revendications 4 à 6, **caractérisé par le fait que** la matrice (4) est formée par au moins deux éléments formant cadre (14, 16, 18, 20) qui sont assemblés au moyen d'éléments de positionnement (22), notamment de pièces coulissantes, de telle sorte que les dimensions de l'ouverture (6) de la matrice (4) sont réglables.

8. Dispositif de pliage selon l'une des revendications 4 à 7, **caractérisé par le fait que** la matrice (4) est formée par au moins quatre éléments formant cadre (14, 16, 18, 20) en forme de barres qui définissent l'ouverture (6) de la matrice (4) et qui sont assemblés au moyen d'éléments de positionnement (22), notamment de pièces coulissantes, de telle sorte que les dimensions de l'ouverture (6) de la matrice (4) sont réglables.

9. Dispositif de pliage selon la revendication 7
ou 8, **caractérisé par le fait que** les éléments de positionnement (22) dépassent de l'ouverture (6) de la matrice (4) en direction de l'estampe (8) et ont de préférence un tronçon en forme de coin (22').

10. Dispositif de pliage selon l'une des revendications précédentes 4 à 9, **caractérisé par le fait qu'**il comporte un dispositif de pliage préalable (24) qui est déplaçable linéairement et au moyen duquel des languettes individuelles de la découpe de carton (2) sont pliables de telle sorte qu'elles viennent se placer entre l'estampe (8) et le reste de la découpe de carton.

11. Dispositif de pliage selon l'une des revendications précédentes 4 à 10, **caractérisé par le fait qu'**il comporte un dispositif de contre-pression (26) qui est placé sur celui des côtés de la matrice (4) qui est à l'opposé de l'estampe (8).
